# FASCICULE DE BREVET EUROPEEN

(11) **EP 1 612 347 B1**
(45) Date de publication et mention de la délivrance du brevet: **13.08.2008**
(21) Numéro de dépôt: 04381021.7
(22) Date de dépôt: 29.06.2004
(51) Int. Cl.: E04G 5/04

(54) **Dispositif pour monter un échafaudage**
Vorrichtung zum Anbauen eines Gerüsts an einem Gebäude
Device to mount a scaffolding on a building

(43) Date de publication de la demande: 04.01.2006
(73) Titulaire: Matiman, S.L., 15706 Santiago de Compostela, La Coruna (ES)
(72) Inventeur: Jose Miguel, Martinez Barreiro, 15706, Santiago de Compostela La Coruna (ES)
(74) Mandataire: Urizar Anasagasti, Jesus Maria

(56) Documents cités:
- WO-A-90/02860
- CH-A- 84 737
- DE-C- 867 162
- GB-A- 564 332
- US-A- 5 758 742

## Description

### Objet de l'invention

La présente invention comme son propre nom l'indique, concerne un dispositif permettant de monter un échafaudage, qui se superpose sur divers éléments de ce type ou qui se suspend de ceux-ci lorsqu'ils sont situés sur le frise supérieur du bâtiment, le long de la façade ou sur l'auvent, pour effectuer des travaux de construction, lorsque le bâtiment est dans cette phase, ou de réparation à un moment postérieur quelconque en évitant l'échafaudage de la façade lorsque l'on effectue des travaux de ce type.

Normalement les bâtiments n'incluent aucun dispositif de ces caractéristiques et par conséquent, lorsque après certaines années, on a besoin de nettoyer la façade ou de la peindre, il faut faire appel au montage de structures d'échafaudages tubulaires, qui recouvrent toute la façade, dont le coût d'installation et de démontage est très élevé. La réparation des zones hautes du bâtiment, des auvents, ou des jupes des terrasses sont très dangereux pour les ouvriers qui travaillent sur ceux-ci car ils sont pratiquement dans le vide avec un risque élevé de tomber.

### Antécédents de l'invention.

Dans les documents ES-1039694 et ES-1044489 on décrit un support récupérable pour la fixation d'échafaudages et similaires, constitué à partir de deux pièces métalliques, l'une d'elles ayant une configuration sous forme de « U » et étant pourvue dans son âme, dans la zone centrale du côté moyen, de deux ouvertures unies par une rainure, en ayant sur les côtés deux griffes qui s'introduisent dans le plancher en béton. Dans ladite ouverture s'introduit une pièce à profil sous forme de double « T » qui présente sur la zone postérieure des butées soudées par-dessus et par-dessous qui passent à travers ladite ouverture et qui lorsqu'elles atteignent le fond elles tombent par leur propre poids en restant immobilisées en position horizontale.

Le document ES-1050595 décrit un support escamotable pour des échafaudages et des éléments de levage applicable sur des façades de bâtiments, constitué par une pièce métallique cylindrique creuse, qui à l'intérieur dispose de deux ergots émergents à des points antagoniques, en s'insérant à l'intérieur de ladite autre qui adopte une forme de double « T » vue de face, qui présente sur la zone centrale d'une de ses extrémités, sur la branche inférieure, des terminaisons sous forme de crochet similaires qui s'unissent aux ergots intérieurs respectifs, en faisant impossible leur retrait, à moins que l'on effectue un mouvement vers le haut et une traction vers l'extérieur. Dans le document ES-1050596 on décrit un aménagement de support extractible destiné à être utilisé comme des liens de support d'échafaudages et des éléments de levée et descente, constitué à partir d'un corps tubulaire à plan rectangulaire, pourvu extérieurement de pattes émergeantes par les côtés pour leur insertion dans le plancher en béton de la paroi du bâtiment, à l'intérieur duquel se déplace longitudinalement une poutre qui adopte une configuration frontale de double « T » qui dispose des talons métalliques qui défilent jusqu'au fond dudit corps en reposant sur celui-ci à cette position de manière que la poutre reste horizontale pour supporter à son extrémité un échafaudage volant.

On connaît divers systèmes de montage d'échafaudages volants consistants en des boîtiers insérés dans la paroi du bâtiment, qui présentent une embouchure frontale dans laquelle on introduit une barre ou poutre, pourvue de moyens rendant impossible son extraction ; de telle manière qu'une fois fixée adéquatement ladite poutre, on suspend l'échafaudage de celle-ci à son extrémité. Dans aucune des solutions trouvées, l'échafaudage peut être suspendu de la partie inférieure de l'auvent et dans toutes celles-ci on doit positionner la poutre qui se support horizontalement, en saillant de la paroi du bâtiment, ce qui limite son utilisation et aussi l'installation de l'échafaudage dans le futur, car depuis le toit il est difficile d'accéder à la paroi de l'édifice et l'accès à l'auvent est toujours plus facile depuis la toiture. La sécurité est une question très importante lorsqu'il s'agit d'échafaudages volants et dans les dispositifs trouvés celle-ci ne paraît pas garantie. Un dispositif conforme au préambule de la revendication 1 est divulgué dans DE 867162 C.

### Description de l'invention

Le dispositif de la présente invention résout favorablement ces problèmes ; une partie de celui-ci est insérée et ancrée à demeure dans le béton qui constitue la structure du bâtiment dans les zones supérieures résistantes, par exemple la paroi du bâtiment dans les zones des planchers, ou par la partie inférieure de l'auvent. Cette première partie insérée a une forme tubulaire, avec un creux similaire au profil d'une pièce rigide et droite qui s'introduit en son sein, les deux étant immobilisées par un mécanisme qui fonctionne simplement en poussant, tournant et tirant légèrement, cette dernière pièce restant alors dans l'antérieure jusqu'à la répétition de l'opération contraire.

La pièce qui s'accouple dans la terminaison insérée dans la paroi est unie au bras qui conforme l'échafaudage proprement dit, qui peut se monter volant à travers des colliers de serrage situés à chacun desdits bras à la distance adéquate de la paroi, ou aussi sur un plan horizontal formé par des pièces successives de ce type qui permet la mise en place d'un tablier ou échafaudage horizontal au niveau de celles-ci, lequel peut être complété par un garde-corps extérieur, en permettant ainsi la réalisation de travaux en hauteur avec un moyen de protection adéquat.

La configuration des bras d'échafaudage a aussi été modifiée pour obtenir son adaptation à toute circonstance, de manière que l'on puisse modifier son angle par rapport à l'horizontale, son large, l'angle par rapport à la grille de protection extérieure et sa hauteur, tout cela en situant uniquement une série de goujons dans les orifices opportuns.

### Description des figures.

Pour complémenter la description en cours et afin de faciliter la compréhension des caractéristiques de l'invention, le présent mémoire descriptif est accompagné d'un jeu de dessins dans lesquels, à caractère illustratif et non pas limitatif, on a représenté ce qui suit:
Les figures 1 et 2 montrent respectivement les pièces qui s'enclenchent dans la paroi (1) du bâtiment et celle qui s'accouple avec l'antérieure (2), qui porte le bras de l'échafaudage (3).
Les figures 3 et 4 représentent des vues latérales d'un échafaudage fixé sur la partie supérieure de la façade d'un bâtiment et dans l'auvent d'un bâtiment, respectivement.

### Mode de réalisation préféré de l'invention

Ces dispositifs sont mis en place dans un bâtiment, insérés dans le béton ou dans la nervure (8) métallique qui forme le bord supérieur du plancher en béton ou de l'auvent. En général, ils sont légèrement en vol à faux à leur endroit de placement et ils sont essentiellement formés par une pièce (1) qui demeure insérée ou soudée, en dépendant de la matière où elle se situe, qui définissent l'endroit de fixation d'une autre pièce (1) qui est la tête du bras qui forme l'échafaudage (3) proprement dit.
Les pièces (1) présentent un profil tubulaire creux, similaire au profil extérieur d'une autre pièce (2) droite et rigide qui s'introduit en elles et qui présentent des guides (11) longitudinales qui au fond de la pièce sont terminés par des conformations sous forme de « J » (12) orientées dans le même sens. A la fin, elles disposent d'une plaque (13) qui facilite sa fixation et son immobilisation aussi bien lorsqu'elle est soudée à la nervure (8) que lorsqu'elle est insérée directement dans le béton. La pièce (2) à un point proche de l'extrémité postérieure présente un goujon (21) qui la traverse et qui définit des ergots saillants diamétralement opposés, de manière que l'accouplement entre les deux pièces est effectué en glissant ce goujon par sur les guides (11) jusqu'à le situer au fond de la terminaison sous forme de « J » (12) d'où ils ne peuvent sortir qu'en introduisant jusqu'au fond la pièce (2) et en la faisant tourner d'un quart de tour dans le sens approprié.

Pour des raisons de sécurité, la pièce (2) présente à l'extrémité antérieure un orifice conforme à un goujon (4) qui s'introduit en lui une fois celle-ci accouplée dans la pièce (1) insérée dans la paroi en rendant impossible son extraction de cet emplacement.

Dans la figure 3 on peut observer un montage d'un mode de réalisation dans lequel la pièce (1) est emboutie dans le chant du plancher ou de la paroi en béton en position horizontale, et le cas échéant la barre ou bras (3) qui configure la structure de base de l'échafaudage est soudé longitudinalement dans le prolongement de la pièce (2), celui-ci se disposant horizontalement pour, entre deux consécutifs, constituer l'appui pour la plaque (6) de siège d'un échafaudage supérieur.

Lorsque la pièce (1) est emboutie dans l'auvent du premier étage du bâtiment, en position verticale, la barre ou bras (3) qui configure la structure de l'échafaudage est divisé en deux parties (3-3') articulées à un point proche de l'extrémité par laquelle est soudée en elle la pièce (2). La pièce (3) présente un moyen d'immobilisation à divers points pour former entre elles divers angles (A) en pouvant disposer sur quelques-uns la plus grande partie du bras (3') en position horizontale vers l'extérieur par rapport à la façade, de préférence constitué par une pièce circulaire d'immobilisation avec un goujon (9) qui les relient.

Le bras d'échafaudage (3), ou la plaque (6) de siège présentent un profil avec diverses crêtes sur certaines embrasures desquelles on dispose au moins une bague (7) à travers laquelle on suspend l'échafaudage volant, qui est situé ainsi à la distance adéquate de la paroi.

La barre (3) qui configure la structure de l'échafaudage présente une structure en deux pièces tubulaires qui se déplacent de forme télescopique (B) et sont pourvues d'un moyen d'immobilisation à diverses positions, de préférence constitué par un goujon.

La barre (3) qui conforme la structure de l'échafaudage présente à l'extrémité libre un bras (5) support d'une grille ou filet de protection, articulé à son union (C) et pourvu d'un moyen d'immobilisation, constitué par un goujon qui relie les deux pièces en formant l'angle adéquat.

Le bras (5) support de la grille ou filet de protection présente à l'extrémité libre supérieure un élément d'ancrage de ladite grille et il est formé par deux pièces tubulaires qui se déplacent de forme télescopique (D) en présentant un moyen d'immobilisation à divers points, constitué de préférence par un goujon qui traverse les deux pièces.

Comme on a déjà mentionné ci-dessus, il est faisable de profiter de l'alignement formé par les pièces (3) pour appuyer sur ces dernières un tablier qui forme un échafaudage horizontal à la hauteur de celles-ci, ou pour situer un échafaudage volant suspendu par des élingues fixées à la bague (7), situé dans certaines des embrasures existantes dans chaque bras (3) ou dans la plaque (6) de siège.

Les termes dans lesquels on a rédigé ce mémoire devront être toujours pris dans un sens large et non pas limitatif.

Les matières, formes et disposition des éléments seront susceptibles de varier si toutefois cela ne suppose pas une modification des caractéristiques essentielles de l'invention, qui sont revendiquées à la suite :

## Revendications

1. Dispositif pour montage d'un échafaudage volant, comprenant une première pièce (1) qui peut être insérée, fermement ancrée dans la façade du bâtiment dans les zones supérieures et résistantes, légèrement en vol à faux, qui présente un profil tubulaire creux similaire au profil extérieur d'une deuxième pièce (2), autre que la première pièce droite et rigide qui s'introduit dans la pièce antérieure et qui présente un bras (3) support d'un échafaudage supérieur sur deux ou plusieurs éléments de ce type alignés ou d'un échafaudage volant suspendu de ceux-ci, **caractérisé en ce que** la première pièce (1) qui reste dans la paroi, de préférence apte à être soudée à la nervure (8) métallique existante au bord du plancher en béton, présente des guides (11) longitudinales qui au fond de la pièce sont terminés par des conformations sous forme de « J » (12) orientées dans le même sens, en correspondance avec un premier goujon (21) qui traverse la deuxième pièce (2) par un point proche de l'extrémité postérieure, qui définit des ergots saillants diamétralement opposés, qui dans l'accouplement entre les deux pièces glissent sur les guides (11) jusqu'à se situer au fond de la terminaison sous forme de « J » (12) d'où ils ne peuvent sortir qu'en introduisant jusqu'au fond la pièce (2) et en la faisant tourner d'un quart de tour dans le sens approprié; également **caractérisé en ce que** la deuxième pièce (2) présente à l'extrémité antérieure un orifice selon un deuxième goujon (4) qui s'introduit en lui une fois celle-ci accouplée dans la pièce (1) insérée dans la paroi en rendant impossible son extraction de cet emplacement.

2. Dispositif, selon la revendication antérieure **caractérisé en ce que** dans les cas où la première pièce (1) emboutie dans la paroi se mise en place horizontalement, la barre ou bras (3) qui configure la structure de base de l'échafaudage est apte à être soudé longitudinalement dans le prolongement de la deuxième pièce (2) en le disposant horizontalement pour, entre deux consécutifs, constituer l'appui pour la plaque (6) de siège d'un échafaudage supérieur ; également **caractérisé en ce que** ledit bras, ou la plaque de siège, présentent un profil avec diverses crêtes dans certaines embrasures desquels on dispose les bagues (7) à travers lesquelles on suspend l'échafaudage volant, qui est situé ainsi à la distance adéquate de la paroi.

3. Dispositif selon la revendication 1, **caractérisé en ce que** dans les cas où la première pièce (1) est emboutie dans l'auvent en position verticale, la barre ou bras (3) qui configure la structure de l'échafaudage est divisée en deux parties (3-3') articulées à un point proche de l'extrémité par laquelle on peut y souder la deuxième pièce (2), et elles présentent un moyen d'immobilisation à plusieurs points pour former entre elles divers angles en pouvant disposer dans certains de ceux-ci la plus grande partie du bras (3') en position horizontale vers l'extérieur par rapport à la façade, de préférence constitué par un goujon (9) qui les relient.

4. Dispositif, selon les revendications antérieures, **caractérisé en ce que** la barre (3) qui configure la structure de l'échafaudage présente une structure en deux pièces tubulaires qui se déplacent de forme télescopique et elles sont pourvues d'un moyen d'immobilisation à diverses positions, de préférence constitué par un goujon.

5. Dispositif, selon les revendications antérieures, **caractérisé en ce que** la barre (3) qui conforme la structure de l'échafaudage présente à l'extrémité libre un bras (5) support d'une grille ou filet de protection, de préférence articulé à son union et pourvu d'un moyen d'immobilisation, constitué par un goujon qui relient les deux pièces en formant l'angle adéquat.

6. Dispositif selon la revendication antérieure,
**caractérisé en ce que** le bras (5) support de la grille ou filet de protection présente à l'extrémité libre supérieure un élément d'ancrage de ladite grille et il est formé par deux pièces tubulaires qui se déplacent de forme télescopique en présentant un moyen d'immobilisation à divers points, constitué de préférence par un goujon qui traverse les deux pièces.

## Claims

1. A device for mounting a hanging scaffold, comprising a first part (1) which is inserted, firmly anchored in the façade of the building in the upper and resistant areas, slightly projecting, having a hollow tubular profile equivalent to the outer profile of a straight and rigid second part (2), different from the first part, which is introduced in the former and has an arm (3) supporting an upper scaffold on two or more aligned elements of this type, or a scaffold hanging therefrom, **characterized in that** the first part (1) which is in the wall, which can preferably be soldered to the metallic rib (8) existing at the edge of the concrete floor, has respective longitudinal guides (11) which at the bottom of the part end in respective J-shaped structures (12) oriented in the same direction, in correspondence with a first stud (21) traversing the second part (2) through a point close to the rear end, defining respective diametrically opposite projecting lugs which, in the coupling between both parts, slide through the guides (11) until being located at the bottom of the J-shaped end (12), from which they can only come out upon introducing the part (2) until the bottom and making it rotate a quarter-turn in the suitable direction; it is likewise **characterized in that** the second part (2) has at the front end a hole according to a second stud (4) which is introduced therein once it has been coupled in the part (1) inserted in the wall, making its removal from this location impossible.

2. The device according to the previous claim, **characterized in that** in the cases in which the first part (1) embedded in the wall is placed horizontally, the bar or arm (3) configuring the base structure of the scaffold which can be longitudinally soldered as an extension to the second part (2), being horizontally arranged to form, between two consecutive arms, the support for the seating plate (6) of an upper scaffold; it is likewise **characterized in that** said arm or the seating plate have a profile with several crests, in some of the cavities of which there are arranged the rings (7) through which the hanging scaffold is suspended, which scaffold is thus placed at the suitable distance from the wall.

3. The device according to claim 1, **characterized in that** in the cases in which the first part (1) is embedded in the overhang in a vertical position, the bar or arm (3) configuring the structure of the scaffold is divided into two parts (3-3') articulated at a point close to the end at which the second part (2) can be soldered, and having a locking means at several points to form therebetween several angles, being able to arrange in some of them the largest part of the arm (3') in an outward horizontal position with respect to the façade, preferably formed by a stud (9) connecting them.

4. The device according to the previous claims, **characterized in that** the bar (3) configuring the structure of the scaffold has a structure in two telescopically moving tubular parts provided with a locking means in several positions, preferably formed by a stud.

5. The device according to the previous claims, **characterized in that** the bar (3) forming the structure of the scaffold has at the free end an arm (5) supporting a protective grate or net, preferably articulated at its attachment and provided with a locking means formed by a stud connecting both parts, forming the suitable angle.

6. The device according to the previous claims, **characterized in that** the arm (5) supporting a protective grate or net has at the free upper end an element for anchoring said grate and is formed by two telescopically moving tubular parts, having a locking means at several points, preferably formed by a stud traversing both parts.

## Patentansprüche

1. Vorrichtung zur Montage eines Hängegerüsts, welche ein erstes Teil (1) umfasst, das eingebettet und fest in der Fassade des Gebäudes in den oberen und resistenten Bereichen leicht herausragend verankert ist, das ein röhrenförmiges hohles Profil aufweist, das zum äußeren Profil eines zweiten, geraden und starren Teils (2), das sich vom ersten Teil unterscheidet, homolog ist, das in dem vorherigen eingeführt wird und einen Stützarm (3) eines oberen Gerüsts auf zwei oder mehr ausgerichteten Bauteilen dieser Art aufweist, oder eines an diesen hängenden Hängegerüsts, **dadurch gekennzeichnet, dass** das erste Teil (1) in der Wand, das vorzugsweise an der Metallrippe (8), die sich am Rand der Betondecke befindet, angeschweißt werden kann, längliche Führungen (11) aufweist, die am Boden des Teils in J-förmigen Ausformungen (12) enden, die in die gleiche Richtung gerichtet sind, entsprechend einem ersten Stift (21), der das zweite Teil (2) durch eine dem hinteren Ende nahegelegene Stelle durchdringt, der diametral gegenübergelegene vorstehende Nasen bestimmt, die sich in der Kupplung zwischen beiden Teilen über die Führungen (11) verschieben, bis sie in der J-förmigen Endung am Boden zum liegen kommen, von wo sie lediglich austreten können, indem das Teil (2) bis zum Boden eingeführt wird und um eine Vierteldrehung in geeigneter Richtung gedreht wird; ebenso **dadurch gekennzeichnet, dass** das zweite Teil (2) am vorderen Ende ein Loch aufweist, das einem zweiten Stift (4) entspricht, der in ihm eingeführt wird, sobald es an dem in der Wand eingebetteten Teil (1) gekoppelt ist, wodurch verhindert wird, das es aus dieser Position herausgezogen wird.

2. Vorrichtung nach dem vorherigen Anspruch, **dadurch gekennzeichnet, dass** für den Fall, dass das erste, in der Wand eingebettete Teil (1) horizontal angeordnet wird, die Stange oder Arm (3), der die Grundstruktur des Gerüsts ausbildet, länglich in Verlängerung an das zweite Teil (2) geschweißt werden kann, wobei er horizontal angeordnet wird, um zwischen zwei Aufeinanderfolgenden die Stütze für die Sitzplatte (6) eines oberen Gerüsts zu bilden; ebenso **dadurch gekennzeichnet, dass** der genannte Arm, oder die Sitzplatte, ein Profil mit mehreren Spitzen aufweist, wobei in einigen ihrer Öffnungen die Ringe (7) angeordnet werden, durch die das Hängegerüst aufgehängt wird, das so mit dem geeigneten Abstand zur Wand liegt.

3. Vorrichtung nach Anspruch 1, **dadurch gekennzeichnet, dass** für den Fall, dass das erste Teil (1) im Flügel in vertikaler Position eingebettet ist, die Stange oder Arm (3), der die Struktur des Gerüsts ausbildet, in zwei Teile (3-3') aufgeteilt ist, die an einer Stelle angelenkt sind, die dem Ende, durch das das zweite Teil (2) angeschweißt werden kann, nahe gelegen ist, und die ein Fixiermittel an mehreren Stellen aufweisen, um zwischen ihnen verschiedene Winkel zu bilden, wobei an einigen davon der größte Teil des Arms (3') in horizontaler Position nach außen bezüglich der Fassade angeordnet werden kann, der vorzugsweise durch einen Stift (9) aufgebaut ist, der sie verbindet.

4. Vorrichtung nach den vorherigen Ansprüchen, **dadurch gekennzeichnet, dass** die Stange (3), welche die Struktur des Gerüsts ausbildet, eine Struktur in zwei röhrenförmigen Teilen aufweist, die sich ausziehbar verschieben und mit einem Fixiermittel an mehreren Positionen versehen sind, das vorzugsweise aus einem Stift aufgebaut ist.

5. Vorrichtung nach den vorherigen Ansprüchen, **dadurch gekennzeichnet, dass** die Stange (3), welche die Struktur des Gerüsts ausbildet, an dem freien Ende einen Stützarm (5) eines Schutzgitters oder -netz aufweist, das vorzugsweise an seiner Verbindung angelenkt und mit einem Fixiermittel versehen ist, das durch einen Stift aufgebaut ist, der beide Teile unter Bildung eines geeigneten Winkels verbindet.

6. Vorrichtung nach dem vorherigen Anspruch, **dadurch gekennzeichnet, dass** der Stützarm (5) des Schutzgitters oder -netz am oberen freien Ende ein Ankerelement des genannten Gitters aufweist und durch zwei röhrenförmige Teile gebildet ist, die sich ausziehbar verschieben, wobei sie ein Fixiermittel an mehreren Stellen aufweisen, das vorzugsweise aus einem Stift aufgebaut ist, der beide Teile durchdringt.
